# DEMANDE DE BREVET EUROPEEN

(11) **EP 0 122 819 A1**
(43) Date de publication de la demande: **24.10.1984**
(21) Numéro de dépôt: 84400408.5
(22) Date de dépôt: 01.03.1984
(51) Int. Cl.: F02P 7/10

(54) **Distributeur d'allumage pour moteurs à combustion interne**

(30) Priorité: 03.03.1983 FR 8303474
(71) Demandeur: DUCELLIER & Cie, F-94024 Créteil Cedex (FR)
(72) Inventeur: Duboo, Michel, F-77174 Villeneuve le Comte (FR)
(74) Mandataire: Habert, Roger (FR)

(57) **Abrégé**

Distributeur comportant une tête (1) avec une borne d'arrivée (2) et des bornes de sortie (3) de la tension répartie aux bougies d'allumage par un rotor (4), en matière thermoplastique moulée, muni d'une électrode (5) et entraîné par un arbre (6) tourillonnant dans un boitier (7) par l'intermédiaire d'un élément d'entraînement (8) caractérisé en ce que l'arbre (6) est obtenu de matière avec le rotor (4) lors de l'opération de moulage dudit rotor.

## Description

L'invention concerne un distributeur d'allumage, pour moteurs à combustion interne, comportant une tête avec une borne d'arrivée et des bornes de sortie de la tension répartie aux bougies d'allumage par un rotor en matière thermoplastique moulée, muni d'une électrode, et entraîné par un arbre tourillonnant dans un boitier par l'intermédiaire d'un élément d'entraînement.

Dans les distributeurs du genre décrit ci-dessus, le rotor coiffe une des extrémités de l'arbre et l'entraînement en rotation, du rotor par rapport à l'arbre, est assuré par une clavette venant de moulage avec le rotor, laquelle clavette pénètre dans une rainure pratiquée sur l'arbre.

L'arbre en acier, n'est pas solidarisé longitudinalement avec le rotor et il est prévu, en conséquence, une retenue constituée, par exemple, d'un clip engagé dans une gorge pratiquée sur l'arbre, le diamètre extérieur du clip qui est supérieur au diamètre de l'arbre, venant en appui sur le fond du boitier, par l'intermédiaire de rondelles métalliques.

On conçoit bien que l'utilisation d'un arbre en acier est onéreuse en raison du fait qu'il faut en premier lieu décolleter ledit arbre, ensuite le rectifier aux endroits où il tourillonne dans des bagues à l'intérieur du boitier, opérations de décolletage et de rectification auxquelles s'ajoutent une opération de fraisage pour l'obtention de la rainure dans laquelle pénètre la clavette du rotor, et une opération pour la réalisation de la gopge dans laquelle pénètre le clip de retenue longitudinale.

L'invention a pour but de remédier à cet inconvénient et concerne à cet effet un distributeur d'allumage comportant une tête avec une borne d'arrivée et des bornes de sortie de la tension répartie aux bougies d'allumage par un rotor en matière thermoplastique moulée, muni d'une électrode, et entraîné par un arbre tourillonnant dans un boitier, par l'intermédiaire d'un élément d'entraînement, caractérisé en ce que l'arbre est obtenu de matière avec le rotor lors de l'opération de moulage du rotor.

L'avantage de l'invention consiste essentiellement en ce que par la suppression de l'arbre en acier et en conséquence, des opérations d'usinage qu'il nécessite, on diminue ainsi le prix de revient des distributeurs.

La description qui va suivre en regard du dessin unique annexé fera mieux comprendre comment l'invention peut être réalisée. Selon un mode préféré de réalisation, le distributeur d'allumage comprend de manière usuelle, une tête 1, en matière isolante moulée, dans laquelle sont incorporées une borne 2 d'arrivée et des bornes 3 de sortie de la tension répartie aux bougies d'allumage par un rotor 4, en matière thermoplastique moulée, muni d'une électrode 5 dont l'extrémité 5a procure un intervalle d'arc avec l'extrémité 3a des bornes de sortie 3.

Le rotor 4 est entraîné en rotation par un arbre 6 tourillonnant dans un boitier 7, par l'intermédiaire d'un élément d'accouplement tel qu'un pignon 8 à denture hélicoïdale qui reçoit son mouvement rotatif d'un autre pignon entraîné par l'arbre à cames du moteur. Le pignon 8 en matière thermoplastique moulée, ou en acier est rendu solidaire de l'arbre 6 par une goupille 9.

La tête 1 est fixée sur le boitier 7 par des vis 10 qui se vissent dans les douilles métalliques 11 qui sont noyées dans la matière thermoplastique moulée du boitier 7.

Ce boitier 7 comporte un épaulement 12 de positionnement du distributeur sur le bloc du moteur, lequel épaulement 12 comprend une ouverture 13 dans laquelle pénètre la vis de fixation du distributeur sur le bloc du moteur.

Un évidement 14 prévu à l'une des extrémités de la borne d'arrivée 2, reçoit un ressort 15 qui applique un élément de contact électrique, tel un charbon 16 sur l'électrode 5, charbon 16 au moyen duquel, lorsque le rotor 4 est entraîné en rotation, la tension d'allumage en provenance de l'enroulement secondaire.de la bobine d'allumage (non représentée) est transmise successivement aux bornes de sortie 3, reliées aux bougies d'allumage (non représentées), cette transmission ayant lieu par l'intervalle d'arc existant entre l'extrémité 5a de l'électrode 5 et de l'extrémité 3a des bornes 3.

L'arbre 6 tourillonne dans le boitier 7 par l'intermédiaire de bagues métalliques 17. Le calage longitudinal de l'arbre 6 est assuré par une pluralité de rondelles métalliques planes 18 disposées respectivement entre la face interne 7a du boitier et la face inférieure 4a du rotor 4 et l'extrémité 7b du boitier 7 et la face supérieure 8a du pignon 8.

Conformément à la présente invention, l'arbre 6 est obtenu de matière avec le rotor 4, lors de l'opération de moulage du rotor 4, de manière à constituer un ensemble monobloc, permettant de supprimer les arbres en acier de la technique antérieure et les opérations d'usinage qui en découlent, d'où une diminution du prix de revient des distributeurs réalisés selon l'invention.

## Revendications

Distributeur d'allumage, pour moteurs à combustion interne, comportant une tête (1) avec une borne d'arrivée (2) et des bornes de sortie (3) de la tension répartie aux bougies d'allumage par un rotor (4) en matière thermoplastique moulée, muni d'une électrode(5) et entraîné par un arbre (6) tourillonnant dans un boitier (7) par l'intermédiaire d'un élément d'entraînement (8), caractérisé en ce que l'arbre (6) est obtenu de matière avec le rotor (4) lors de l'opération de moulage dudit rotor.
